# NEUE EUROPÄISCHE PATENTSCHRIFT

(11) **EP 1 194 047 B2**
(45) Veröffentlichungstag und Bekanntmachung des Hinweises auf die Entscheidung über den Einspruch: **29.06.2005**
(45) Hinweis auf die Patenterteilung: 04.12.2002
(21) Anmeldenummer: 00944027.2
(22) Anmeldetag: 11.07.2000
(51) Int. Cl.: A41D 3/04, A41D 31/02, A41D 27/02, A41D 1/08

(54) **REGENBEKLEIDUNGSSTÜCK**
RAIN GARMENT
VETEMENT DE PLUIE

(30) Priorität: 13.07.1999 DE 19932165
(43) Veröffentlichungstag der Anmeldung: 10.04.2002
(73) Patentinhaber: Vaude Sport GmbH & Co. KG, 88069 Tettnang (DE)
(72) Erfinder: ENGERS, Stefan, D-88069 Tettnang (DE)
(74) Vertreter: Engelhardt, Guido, Dipl.-Ing.
(86) Internationale Anmeldenummer: PCT/EP2000/006578
(87) Internationale Veröffentlichungsnummer: WO 2001/003526

(56) Entgegenhaltungen:
- EP-A- 0 542 491
- EP-B- 0 081 850
- DE-U- 9 314 330
- FR-A- 2 522 587
- GB-A- 2 241 152
- US-A- 4 898 007
- US-A- 5 461 724
- US-A- 5 471 683
- US-A- 5 792 714
- US-A- 5 806 097
- US-A- 5 813 052

## Beschreibung

Die Erfindung bezieht sich auf ein Regenbekleidungsstück, insbesondere eine Regenjacke oder eine Regenhose, aus einem mehrlagigen flexiblen und mit einer Membran versehenen Verbundstoff, der auf der Innenseite ganz oder teilweise mit einem Futterstoff ausgekleidet ist, wobei der zur Auskleidung des Bekleidungsstückes vorgesehene Futterstoff aus einem hydrophil oder hydropisch reagierenden Flächengebilde besteht.

Derartige Bekleidungsstücke sind in einer außerordentlich großen Anzahl unterschiedlicher Ausgestaltungen bekannt siehe z.B. FR 2 522 587 A). Als Futterstoffe werden hierbei wasserabweisende und somit hydrophobe textile Flächengebilde verwendet, die oftmals unmittelbar oder bei hochwertigen Ausgestaltungen über ein Zwischenstück, meist aus einem Netzgewebe, an den Verbundstoffen angenäht sind. Durch den wasserabweisenden Futterstoff wird somit zwar weitgehend verhindert, daß den Verbundstoff beaufschlagendes Regenwasser über die Saumnähte in den Futterstoff gelangt, Flüssigkeit in Form von Wasserperlen, die bei der Benutzung solcher Bekleidungsstücke bei größerer körperlicher Anstrengung durch Schweißbildung unumgänglich auftreten, werden aber von dem Futterstoff ebenfalls nicht aufgenommen. Das Innenfutterwird somit durchnäßt und erzeugt bereits nach kurzer Gebrauchszeit mitunter ein unangenehmes Nässegefühl.

Aufgabe der Erfindung ist es daher, ein Regenbekleidungsstück der vorgenannten Gattung in der Weise auszugestalten, daß vor allem die von dem Träger des Bekleidungsstückes abgegebene Feuchtigkeit von dem Futterstoff sofort aufgenommen und in die Atmosphäre abgeführt werden kann, daß aber dennoch zuverlässig ausgeschlossen ist, daß sich das Innenfutter des Bekleidungsstückes mit dem Verbundstoff von außen beaufschlagendem Regenwasser vollsaugen kann. Der dazu erforderliche Material- und Fertigungsaufwand soll gering gehalten werden, auch soll verhindert werden, daß über Reißverschlüsse Regenwasser in den Futterstoff gelangt.

Gemäß der Erfindung wird dies dadurch erreicht, daß der zur Auskleidung des Bekleidungsstükkes vorgesehene Futterstoff in den vertikal unteren und/oder oberen Randbereichen des Bekleidungsstückes bzw. in den Randbereichen der Ärmel, bei einer Regenjacke im Hüftbereich und/oder im Nackenbereich bzw. an den Enden der Ärmel und bei einer Regenhose im Bereich des Saumes der Hosenbeine, mittels ausschließlieb in den Randbereichen des Beckleidungsstücken angeordneten Zwischenstücken aus einem hydrophoben Flächengebilde mit dem Verbundstoff flächig oder nur in den Randbereichen der Zwischenstükke mit diesen verbunden ist.

Bei einem mit Reißverschlüssen versehenen Bekleidungsstück ist es angebracht, den Futterstoff im Bereich der Reißverschlüsse über ein oder mehrere parallel zu diesen verlaufend angeordnete Zwischenstücke aus einem hydrophoben Flächengebilde an den Verbundstoff anzuschließen.

Bei einer Regenjacke sollte sich das hydrophobe Flächengebilde des Zwischenstückes im Bereich der Hüfte etwa bis in Höhe des Bundes einer zugeordneten Regenhose erstrecken, so daß auch nicht über diese in einer Sitzhaltung Regenwasser mit dem Futterstoff in Berührung kommen kann.

Bei einer Regenjacke ist es ferner zweckmäßig, daß sich das an den Enden der Ärmel vorgesehene hydrophobe Flächengebilde des Zwischenstückes etwa bis in halber Höhe des Unterarms des Jackenträgers erstreckt und eine evtl. an dieser angebrachte Kapuze mit einem Futterstoff aus einem hydrophoben Flächegebilde auszukleiden.

Bei einer Regenhose sollte das an einem Saum der Hosenbeine jeweils angebrachte hydrophobe Flächengebilde des Zwischenstückes sich etwa bis zur halben Höhe des Unterschenkels des Hosenträgers erstrecken.

Die die Zwischenstücke und/oder den Futterstoff bildenden Flächengebilde können unmittelbar mit der Membran oder mit dem Verbundstoff oder in den Randbereichen des Regenbekleidungsstückes miteinander verbunden sein.

Um beim Anfassen des Bekleidungsstückes keine Unterschiede zwischen dem hydrophilen Futterstoff und den hydrophoben Zwischenstücken feststellen zu können, ist es des weiteren angezeigt, die Zwischenstücke des Bekleidungsstückes jeweils mit einer hydrophoben Auflage zu versehen, die dem Futterstoff in hydrophober Ausrüstung oder auf diesen aufgebrachten hydrophoben Auflagen entsprechen sollten.

Wird ein Regenbekleidungsstück gemäß der Erfindung ausgebildet und in den Bereichen, die mit der das Bekleidungsstück beaufschlagenden Flüssigkeit in Berührung kommen können, mit Zwischenstücken aus hydrophoben Flächengebilden ausgestattet, so ist sichergestellt, daß der zur Abführung der in dem Bekleidungsstück auftretenden Feuchtigkeit vorgesehene hydrophile Futterstoff nicht mit Wasser von außen vollgesogen wird. Die Zwischenstücke wirken vielmehr als Sperre, durch die der Futterstoff von dem Verbundstoff zuverlässig und wirksam in bezug auf den angestrebten Zweck getrennt ist.

Der Material- und Fertigungsaufwand, mittels dem dies zu erreichen ist, ist äußerst gering, da in den gefährdeten Bereichen lediglich anstelle des Futterstoffes die Zwischenstücke an der Membran und/oder dem Verbundstoff und dem Fütterstoff zu befestigen sind. Eine wind- und wasserdichte Regenjacke und/oder eine Regenhose, die aus einem Verbundstoff, der mit einem hydrophilen Futterstoff ausgekleidet ist, ist somit trotz der Saugwirkung des Futterstoffes in einem ausreichenden Maße vor einer Durchnässung geschützt.

In der Zeichnung sind zwei Ausführungsbeispiele von gemäß der Erfindung ausgebildeten Regenbekleidungsstücken dargestellt, die nachfolgend im einzelnen erläutert sind. Hierbei zeigt, jeweils teilweise in Ansicht und im Schnitt:
- Figur 1: eine mit zwei unterschiedlichen Futterstoffen bestückte Regenjacke und
- Figur 2: die Regenjacke nach Figur 1 mit zugehöriger Regenhose.

Die in den Figuren 1 und 2 dargestellte und mit 1 bzw. 1' bezeichneten Regenbekleidungsstücke sind als Regenjacke 11 bzw. als Regenhose 17 ausgebildet und bestehen jeweils aus einem mehrlagigen mit einer Membran versehenen textilen Verbundstoff 12 bzw. 18, der auf der Innenseite mit einem Futterstoff 13 bzw. 19 ausgekleidet ist. Um Feuchtigkeit kurzfristig und in einem großen Bereich dem Verbundstoff 12 bzw. 18 zuzuführen und somit aus der Regenjacke 11 bzw. der Regenhose 17 hinauszutransportieren, sind die Futterstoffe 13 und 19 aus einem hydrophil oder hydropisch reagierenden Flächengebilde hergestellt, das somit Wasser aufnimmt.

Damit aber die Futterstoffe 13 bzw. 19 nicht durch Regenwasser, das die Verbundstoffe 12 bzw. 18 von außen beaufschlagt und z. B. über Nähte in die eine Saugwirkung aufweisenden Futterstoffe 13 oder 19 gelangen kann, ist die Regenjacke 11 im Hüftbereich und die Regenhose 18 im Bereich des Saumes der Hosenbeine 20 mit Zwischenstücken 21 bzw. 25 aus einem hydrophoben Flächengebilde versehen. Die in die Hosenbeine 20 eingesetzten Zwischenstücke 25erstrecken sich hierbei etwa bis zur halben Höhe des Unterschenkels des Hosenträgers. Die wasserabstoßenden Zwischenstücke 21 und 25 sind einerseits mit dem Verbundstoff 12 bzw. 18 und andererseits mit den Futterstoffen 13 bzw. 19 vernäht, ein Aufkaschieren auf die Verbundstoffe 12 bzw. ist aber ebenfalls möglich.

In gleicher Weise sind in die Ärmel 14 der Regenjacke 11 Zwischenstücke 23 eingesetzt, die sich etwa bis in die halbe Höhe des Unterarmes des Jackenträgers erstrecken. Eine an der Regenjacke 11 angebrachte Kapuze 15 ist ebenfalls mit einem hydrophoben und somit wasserabstoßenden Flächengebilde 24 ausgekleidet, so daß sich die Auskleidung der Kapuze 15 nicht mit Wasser vollsaugen kann.

Des weiteren ist auch ein in die Regenjacke 11 eingenähter Reißverschluß 16 beiderseits mittels wasserabstoßender Zwischenstücke 22 von dem hydrophil reagierenden Futterstoff 13 getrennt.

Die hydrophoben Zwischenstücke 21, 22, und 23 bzw. das in die Kapuze 15 eingesetzte Flächengebilde 24 wirken somit als Sperre gegen Regenwasser, so daß der Futterstoff 13, der wasserabweisend wirkt, vor Feuchtigkeit von außen geschützt ist und demnach seine Wirkung, Feuchtigkeit an den Verbundstoff 13 bzw. 18 abzuführen, beibehält. Und um beim Anfassen der Regenjacke 11 und/oder der Regenhose 17 keine Unterschiede zwischen dem hydrophilen Futterstoffen 13 bzw. 19 und den Zwischenstücken 21 bzw. 25 feststellen zu können, sollten diese jeweils mit einer hydrophoben Auflage versehen sein, die dem Futterstoff 13 bzw. 19 in hydrophober Ausrüstung öder auf diesen aufgebrachten hydrophoben Auflagen entsprechen.

In dieser Anmeldung wird verstanden unter "hydrophil" - wasseranziehend, bzw. wasseraufnehmend, unter "hydropisch" - wassersüchtig (Steigerung von hydrophil) und unter "hydrophob" - wasserabstoßend.

## Patentansprüche

1. Regenbekleidungsstück (1, 1'), insbesondere Regenjacke (11) oder Regenhose (17), aus einem mehrlagigen flexiblen und mit einer Membran versehenen Verbundstoff (12), der auf der Innenseite ganz oder teilweise mit einem Futterstoff (13) ausgekleidet ist, wobei
der zur Auskleidung des Bekleidungsstückes (1, 1') vorgesehene Futterstoff (13) aus einem hydrophil oder hydropisch reagierenden Flächengebilde besteht
**dadurch gekennzeichnet,**
**dass** der Futterstoff in den vertikal unteren und/oder oberen Randbereichen des Bekleidungsstückes (1, 1') bzw. in den Randbereichen der Ärmel (14), bei einer Regenjacke (11) im Hüftbereich und/oder Nackenbereich bzw. an den Enden der Ärmel (14) und bei einer Regenhose (17) im Bereich des Saumes der Hosenbeine (20), mittels ausschließlich in den Randbereichen des Bekleidungsstückes (1, 1') angeordneten Zwischenstücken (21, 22, 23, 24, 25) aus einem hydrophoben Flächengebilde mit dem Verbundstoff (12) flächig oder nur in den Randbereichen der Zwischenstücke (21, 22, 23, 24, 25) mit diesen verbunden ist.

2. Regenbekleidungsstück nach Anspruch 1,
**dadurch gekennzeichnet,**
**dass** bei einem mit Reißverschlüssen (16) versehenen Bekleidungsstück (1) der Futterstoff (12) im Bereich der Reißverschlüsse (16) über ein oder mehrere, parallel zu diesen verlaufend angeordnete Zwischenstücke (22) aus einem hydrophoben Flächengebilde an den Verbundstoff (12) angeschlossen ist.

3. Regenbekleidungsstück nach einem oder mehreren der Ansprüche 1 oder 2,
**dadurch gekennzeichnet,**
**dass** bei einer Regenjacke (11) das hydrophobe Flächengebilde des Zwischenstückes (21) sich im Bereich der Hüfte bis etwa in Höhe des Bundes einer zugeordneten Regenhose (17) erstreckt.

4. Regenbekleidungsstück nach einem oder mehreren der Ansprüche 1 bis 3,
**dadurch gekennzeichnet,**
**dass** bei einer Regenjacke (11) das an den Enden der Ärmel (14) vorgesehene hydrophobe Flächengebilde des Zwischenstückes (23) sich etwa bis in halber Höhe des Unterarms des Jackenträgers erstreckt.

5. Regenbekleidungsstück nach einem oder mehreren der vorgenannten Ansprüche 1 bis 4,
**dadurch gekennzeichnet,**
**dass** bei einer an einer Regenjacke (11) angebrachten Kapuze (15) diese mit einem Futterstoff aus einem hydrophoben Flächengebilde (24) ausgekleidet ist.

6. Regenbekleidungsstück nach Anspruch 1 oder 2,
**dadurch gekennzeichnet,**
**dass** bei einer Regenhose (17) das an einem Saum der Hosenbeine (20) jeweils angebrachte hydrophobe Flächengebilde (25) des Zwischenstückes sich etwa bis zur halben Höhe des Unterschenkels des Hosenträgers erstreckt.

7. Regenbekleidungsstück nach einem oder mehreren der Ansprüche 1 bis 6,
**dadurch gekennzeichnet,**
**dass** die die Zwischenstücke (21, 22, 23, 24, 25) bildenden Flächengebilde und/oder die den Futterstoff (13) bildenden Flächengebilde unmittelbar mit der Membran bzw. dem Verbundstoff (12) oder in Randbereichen des Regenbekleidungsstückes (1) mit diesen verbunden sind.

8. Regenbekleidungsstück nach einem oder mehreren der Ansprüche 1 bis 7,
**dadurch gekennzeichnet,**
**dass** die Zwischenstücke (21, 22, 23, 24, 25) des Bekleidungsstückes (1, 1') jeweils mit einer hydrophoben Auflage versehen sind.

9. Regenbekleidungsstück nach Anspruch 8,
**dadurch gekennzeichnet,**
**dass** die auf den Zwischenstücken (21, 22, 23, 24, 25) aufgebrachten Auflagen dem Futterstoff (13) in hydrophober Ausrüstung oder auf diesen aufgebrachten hydrophoben Auflagen entsprechen.

## Claims

1. A rainwear garment (1, 1') in particular a rain jacket (11) or rain trousers (17) made from a multi-layered flexible composite fabric (12) provided with a membrane, with the composite fabric (12) having a lining material (13) covering all or part of the inside and the lining material (13) provided for lining the rainwear garment (1, 1') being made from a hydrophilic or hydrophobic fabric,
**characterised in that**,
the lining material (13) in the vertically lower and/or upper marginal areas of the rainwear garment (1, 1') or in the marginal areas of the sleeves (14), in the case of a rain jacket (11) in the hip area and/or neck area or at the ends of the sleeves (14) and, in the case of rain trousers (17) in the area of the hems of the trouser legs (20) is connected to the composite fabric (12) over a wide area by means of intermediate pieces (21, 22, 23, 24, 25) made from a hydrophobic fabric which are exclusively arranged in the marginal areas of the garment (1, 1') or the lining material (13) is only connected to the intermediate pieces (21, 22, 23, 24, 25) in the marginal areas of the intermediate pieces (21, 22, 23, 24, 25).

2. The rainwear garment in accordance with Claim 1,
**characterised in that**,
in a garment (1) provided with zip fasteners (16), the lining material (13) in the area of the zip fasteners (16) is connected to the composite fabric (12) by means of one or more intermediate pieces (22) arranged in parallel to the zip fasteners (16), with the intermediate pieces (22) being made from a hydrophobic fabric.

3. The rainwear garment in accordance with one or more of Claims 1 or 2,
**characterised in that**,
in a rain jacket (11), the hydrophobic fabric of the intermediate piece (21) in the area of the hips extends approximately to the height of the waistband of an associated pair of rain trousers (17).

4. The rainwear garment in accordance with one or more of Claims 1 to 3,
**characterised in that,**
in a rain jacket (11), the hydrophobic fabric of the intermediate piece (23) provided at the ends of the sleeves (14) reaches about half way up the forearm of the person wearing the jacket.

5. The rainwear garment in accordance with one or more of the above Claims 1 to 4,
**characterised in that**,
when a hood (15) is attached to a rain jacket (11), the hood (15) is lined with a lining material made from a hydrophobic fabric (24).

6. The rainwear garment in accordance with Claim 1 or 2,
**characterised in that**,
in a pair of rain trousers (17), the hydrophobic fabric (25) of the intermediate piece (23) attached to the hem of each of the trouser legs (20) reaches about half way up the calf of the person wearing the trousers.

7. The rainwear garment in accordance with one or more of Claims 1 to 6,
**characterised in that,**
the fabrics forming the intermediate pieces (21, 22, 23, 24, 25) and/or the fabrics forming the lining material (13) are connected to the membrane or the composite fabric (12) or, in marginal areas of the rainwear garment (1), are connected to these.

8. The rainwear garment in accordance with one or more of Claims 1 to 7,
**characterised in that**,
the intermediate pieces (21, 22, 23, 24, 25) of the rainwear garment (1,1') are each provided with a hydrophobic coating.

9. The rainwear garment in accordance with Claim 8,
**characterised in that**,
the coatings applied to the intermediate pieces (21, 22, 23, 24, 25) correspond to the hydrophobic qualities of the lining material (13) or of hydrophobic coatings applied to the lining material (13).

## Revendications

1. Vêtement contre les intempéries (1, 1'), en particulier veste (11) ou pantalon (17) contre les intempéries, consistant en matériau composé flexible (12) à plusieurs couches et muni d'une membrane, dont l'intérieur est revêtu intégralement ou partiellement d'un tissu de doublure (13), ce tissu de doublure (13) prévu pour le revêtement du vêtement (1, 1') consistant en une couche étendue à réaction hydrophile ou hydropique,
**caractérisé en ce que**
dans les bords verticaux inférieurs et/ou supérieurs du vêtement (1, 1') ou dans les bords des bras (14), dans le cas d'une veste contre les intempéries (11), au niveau des hanches et/ou du cou ou aux extrémités des bras (14) et, dans le cas d'un pantalon contre les intempéries (17), au niveau des replis des jambes du pantalon (20), le tissu de doublure (13) est raccordé au matériau composé (12) au moyen des pièces intermédiaires en couche hydrophobe (21, 22, 23, 24, 25), prévues exclusivement aux bords du vêtement (1, 1'), soit sur toute la surface soit exclusivement aux bords des pièces intermédiaires (21, 22, 23, 24, 25).

2. Vêtement contre les intempéries d'après la revendication 1,
**caractérisé en ce que**
dans le cas d'un vêtement (1) muni de fermetures éclairs (16), le tissu de doublure (13) est raccordé au niveau des fermetures éclairs (16) au matériau composé (12) au moyen d'une ou de plusieurs pièces intermédiaires (22) disposées parallèles par rapport à celles-ci et composées d'une couche plate hydrophobe.

3. Vêtement contre les intempéries d'après la revendication 1 ou 2,
**caractérisé en ce que**
dans le cas d'une veste contre les intempéries (11), la couche plate hydrophobe de la pièce intermédiaire (21) s'étend au niveau de la hanche à peu près jusqu'à la hauteur de la ceinture du pantalon correspondant (17).

4. Vêtement contre les intempéries d'après une ou plusieurs des revendications 1 à 3,
**caractérisé en ce que**
dans le cas d'une veste contre les intempéries (11), la couche plate hydrophobe de la pièce intermédiaire (23), prévue aux extrémités des bras (14), s'étend à peu près jusqu'à la mi-hauteur de l'avant-bras du porteur de la veste.

5. Vêtement contre les intempéries d'après une ou plusieurs des revendications 1 à 4,
**caractérisé en ce que**
dans le cas d'une veste contre les intempéries (11) munie d'un capuchon (15), celui-ci est revêtu d'un tissu de doublure en couche hydrophobe (24).

6. Vêtement contre les intempéries d'après la revendication 1 ou 2,
**caractérisé en ce que**
dans le cas d'un pantalon contre les intempéries (17), la couche hydrophobe de la pièce intermédiaire (25), prévue sur le repli des jambes respectives du pantalon, s'étend à peu près jusqu'à la mi-hauteur de la jambe du porteur du pantalon.

7. Vêtement contre les intempéries d'après une ou plusieurs des revendications 1 à 6,
**caractérisé en ce que**
les couches formant les pièces intermédiaires (21, 22, 23, 24, 25) et/ou les couches formant le tissu de doublure (13) sont raccordées à la membrane ou au matériau composé (12) soit directement soit au niveau des bords du vêtement contre les intempéries (1).

8. Vêtement contre les intempéries d'après une ou plusieurs des revendications 1 à 7,
**caractérisé en ce que**
les pièces intermédiaires (21, 22, 23, 24, 25) du vêtement contre les intempéries (1, 1') sont munies respectivement d'un recouvrement hydrophobe.

9. Vêtement contre les intempéries d'après la revendication 8.
**caractérisé en ce que**
le recouvrements prévus sur les pièces intermédiaires (21, 22, 23, 24, 25) correspondent au tissu de doublure (13) en exécution hydrophobe ou aux surfaces hydrophobes prévues sur celles-ci.
